# EUROPÄISCHE PATENTSCHRIFT

(11) **EP 1 590 545 B1**
(45) Veröffentlichungstag und Bekanntmachung des Hinweises auf die Patenterteilung: **09.04.2008**
(21) Anmeldenummer: 03807847.3
(22) Anmeldetag: 07.10.2003
(51) Int. Cl.: E05B 47/00, E05B 15/02

(54) **ELEKTRISCH ENTSPERRBARE FREIGABEVORRICHTUNG FÜR TÜREN**
ELECTRICALLY UNBLOCKABLE RELEASE DEVICE FOR DOORS
DISPOSITIF DE LIBERATION A DEVEROUILLAGE ELECTRIQUE DESTINE A DES PORTES

(30) Priorität: 07.10.2002 DE 10246665
(43) Veröffentlichungstag der Anmeldung: 02.11.2005
(73) Patentinhaber: DORMA GmbH + Co. KG, 58256 Ennepetal (DE)
(72) Erfinder: GINZEL, Lothar, 58239 Schwerte (DE); FRITZER, Alfons, 78183 Hüfingen (DE)
(86) Internationale Anmeldenummer: PCT/EP2003/011075
(87) Internationale Veröffentlichungsnummer: WO 2004/033828

(56) Entgegenhaltungen:
- EP-A- 1 091 060
- DE-A- 3 942 379
- DE-C- 10 050 111
- FR-A- 1 368 224
- GB-A- 2 280 218
- US-A- 3 910 617
- US-B1- 6 325 429

## Beschreibung

Die Erfindung betrifft eine elektrisch entsperrbare Freigabevorrichtung nach dem Oberbegriff des Anspruchs 1 für Türen, die zum Einbau in Türrahmen von einflügeligen Türen oder im Standflügel von zweiflügeligen Türen geeignet ist, wobei die Türen mit einem Schloss, das eine Falle aufweist, ausgestattet sind.

Elektrisch betätigbare Freigabevorrichtungen für Türen sind hinlänglich bekannt. Sie dienen als Türöffner zum Schalten bzw. Entsperren von Türen. Dabei weisen sie im Allgemeinen einen Anker auf, der von einer elektrisch ansteuerbaren Spule betätigt werden kann. Bei derartigen elektromechanischen Türöffnern wird mittels eines federbelasteten Klappankers, der an einem Ende in einem Gehäuse gelagert ist, ein Riegel in einer Sperrstellung gehalten, der ebenfalls an einem Ende im Gehäuse drehbar gelagert ist und mit der Falle des Türöffners im Eingriff steht. Die Falle ist dabei ebenfalls federbelastet und im Gehäuse verschwenkbar gelagert. Wird ein solcher Elektromagnet betätigt, so wird der Klappanker angezogen, und der Riegel wird dabei freigegeben. Bei einem entsprechenden Druck gegen die Tür wird aufgrund der vorstehenden Schlossfalle ein Verschwenken des freigegebenen Riegels der Tür bewirkt. Klappanker haben den Nachteil, dass durch entsprechendes Schlagen oder Rütteln an der Tür ein solcher elektromagnetischer Türöffner ohne Bestromung geöffnet werden kann. Dieses beruht darauf, dass bei entsprechenden Erschütterungen der Klappanker Schwenkbewegungen ausführt. Bei gleichzeitigem Druck gegen eine solche Tür kann dabei die Schlossfalle ausweichen, sobald der Klappanker aufgrund der Erschütterungen den an der Falle angreifenden Riegel kurzzeitig freigibt. Die Sicherheitsfunktion eines Türöffners mit einem Klappanker ist daher nicht immer gewährleistet.

Die US 3 638 984 zeigt einen Türöffner, bei dem eine Sperrklinke mit einem Hebel, an dessen einem Arm eine Rolle angeordnet ist, zusammenwirkt. Eine derartige Rolle erfüllt offensichtlich die Aufgabe, dass ein Verklemmen der Sperrklinke gegenüber einem Sperrhebel reduziert wird.

Eine allgemeine Verriegelungsvorrichtung für Notausgangstüren mit einer Wand und einer rahmenseitig befestigbaren elektromagnetisch wirkenden Verriegelungseinheit und einer türseitig befestigbaren ferromagnetischen Ankerplatte zeigt die DE 100 50 111 C1. Innerhalb der dort verwendeten Spulen sitzt axial ein so genannter Remanenzstift, um die schädlichen Störungen, die durch den Restmagnetismus entstehen, vermeiden zu können. Durch einen solchen Remanenzstift wird das Abfallen, und damit das Lösen der Verriegelungsvorrichtung, erleichtert.

Eine elektrisch schaltbare Zuhaltevorrichtung, wie sie für Fenster oder Türen Anwendung findet, offenbart die DE 196 17 151 A1. Zur Abfrage des dort verwendeten Schließbleches ist ein Schaltkontakt vorgesehen, der den Verriegelungszustand der Tür weitermeldet. Die Betätigung des Schaltkontaktes wird über einen Kontaktstift realisiert.

Einen Ruhestromtüröffner, der mit einer in seinem Gehäuse schwenkbar gelagerten Falle ausgestattet ist und mit ineinander greifenden Anschlagflächen versehene Hebelglieder sperr- und lösbar beinhaltet, ist aus der DE-GM 75 32 907 zu entnehmen. Es besteht bei derartigen Ruhestromtüröffnern die Gefahr, dass bei einem Stromausfall die Tür dann nicht betätigt werden kann, wenn sie gleichzeitig druckbeaufschlagt ist. Dabei können derartige druckbeaufschlagende Fallen dann zustande kommen, wenn beispielsweise eine Person gegen die Tür drückt und der Türöffner noch nicht betätigt worden ist. Ein solcher Türöffner kann deshalb in Flucht- und Rettungswegen nicht angebracht werden, da bei einer Panik entsprechend von den Personen, die aus einem Gebäude heraus wollen, Druck gegen eine Tür ausgelöst werden kann, um diese zu öffnen.

In der DE 40 33 840 C2 wird ein elektromagnetisch betätigbarer Türöffner beschrieben, der eine Panikfunktion für ein- oder zweiflügelige Türen beinhaltet. Dabei werden verschiedene Sperrelemente über entsprechende Kniehebel mit Speichen und dem Anker eines Hubmagneten in der Art gekoppelt, dass die vorgeschlossene Schlossfalle und auch der Riegel bei einem Ruhestrom die beaufschlagten Magneten festhalten wird. Durch die Unterbrechung des Ruhestromes wird eine Freigabe bewirkt, bei der die in einer Feder gespeicherte Energie den Anker aus dem Hubmagneten herauszieht und über eine mechanische Koppelung in eine Freigabestellung überführt.

Der DE 39 42 379 A1 ist eine Schließvorrichtung zu entnehmen, bei der ein Anker eines Elektromagneten durch Federn belastet verschieblich gelagert ist und gleichzeitig bei nicht bestromten Elektromagneten eine Sperrung einer Sperrklinke bewirkt. Nach einem gleichen Prinzip arbeitet ein elektromechanisch gesteuerter Türöffner, der in der EP 0 278 359 B1 offenbart wird.

Die DE 297 18 378 U1 zeigt ferner eine Schließvorrichtung für ein Schloss, bei der der Anker eines Elektromagneten innerhalb einer Führungsbohrung zwangsgeführt wird.

Aus der US 3,910,617 A ist eine elektrisch entsperrbare Freigabevorrichtung für eine Sperrklinke gemäß dem Oberbegriff des Anspruchs 1 bekannt. Ein erstes Ankerteil wird bei Anlegen einer elektrischen Spannung an eine Spule von dieser angezogen und in eine Sperrstellung bewegt. Das erste Ankerteil ist mittels einer Verbindungsstange mit einem zweiten Ankerteil wirkverbunden. Bei Anziehen des ersten Ankerteils mittels der Spule wird das zweite Ankerteil ebenfalls in eine Sperrstellung verschwenkt. In der Sperrstellung drücken einander zugewandte Flächen des zweiten Ankerteils und eines Sperrhebels oder eines Stifts einer Sperrklinke gegeneinander. Bei fehlender elektrischer Energie wird das erste Ankerteil mittels einer Feder in eine Entsperrstellung gedrängt. Das zweite Ankerteil wird dabei von dem Sperrhebel oder Stift weg verschwenkt. Das erste Ankerteil ist U-förmig ausgebildet.

Es ist Aufgabe der vorliegenden Erfindung, eine elektrisch betätigbare und damit entsperrbare sowie klein bauende Freigabevorrichtung zu schaffen, die in jeder beliebigen Einbaulage einsetzbar ist, bei der die zu benutzende Tür auch unter Druck immer geöffnet werden kann.

Gelöst wird diese Aufgabe durch die im Patentanspruch 1 angegebenen Merkmale. Vorteilhafte Ausgestaltungen des Gegenstandes des Patentanspruches 1 ergeben sich aus den Unteransprüchen.

Mit einer im Patentanspruch 1 angegebenen Freigabevorrichtung lässt sich erreichen, dass eine solche Freigabevorrichtung in beliebigen Einbaulagen angeordnet werden kann. Auch, wie nachfolgend noch beschrieben wird, ist eine derartige Freigabevorrichtung in der Lage, eine unter Druck stehende Sperrklinke auch dann noch freizugeben, wenn die Freigabevorrichtung, die nach dem Ruhestromprinzip arbeitet, nicht bestromt wird.

Die Freigabevorrichtung weist einen Sperrhebel und einen Elektromagneten mit einem Anker und einer Spule auf. Der Sperrhebel weist eine Sperrfläche und eine Anlauffläche auf. Bei einem Verschwenken der Sperrklinke in Richtung der Anlauffläche schlägt ein Vorsprung der Sperrklinke an der Anlauffläche an und gelangt mit ihr in Eingriff. Die Sperrfläche ist an einer der Sperrklinke abgewandten Seite des Sperrhebels ausgebildet. In einer Sperr-Betriebslage, in der die Spule bestromt wird, wird der Anker aufgrund einer Magnetkraft der Spule zu der Sperrfläche hin bewegt. An einer Gabel ist eine Sperrrolle oder ein federbelasteter Keil angeordnet. Die Gabel ist an einem dem Sperrhebel zugewandten Ende eines der freien Schenkel des Ankers ausgebildet. In einer Entsperr-Betriebslage, in der die Spule nicht bestromt wird, wird der Anker mittels eines Federelements von der Sperrfläche weg gedrängt. In diesem Fall kann der Vorsprung mit der Anlauffläche außer Eingriff gelangen.

Sowohl mit der drehbar gelagerten Sperrrolle als auch mit dem entsprechend federbelasteten Keil, die bzw. der sich an einem Schenkel des Ankers befindet, wirkt somit erfindungsgemäß die Sperrfläche des Sperrhebels zusammen. Bei einer Bestromung der Spule wird der Anker in eine Sperrrichtung vorgezogen, die es dem Sperrhebel nicht erlaubt, eine Freigabe der Sperrklinke zu bewirken. In dieser Position liegt die Sperrfläche an dem Keil oder an der Sperrrolle an und kann somit aufgrund des einseitig gelagerten Sperrhebels nicht verschwenkt werden. Erst bei einer Stromlosstellung des Ankers würde diese aufgrund der Rückstellfeder von dem Joch der Spule weggedrückt und somit in eine Freigaberichtung bewegt. Dieser Hub bewirkt, dass die Sperrfläche nicht mehr gegen die Sperrrolle oder dergleichen andrückt, und es kann somit der Sperrhebel aufgrund der über die Sperrklinke ausgeübten Kraft gegen eine an dem Sperrhebel befindliche Feder über die Sperrrolle oder den Keil hinweg gedrückt werden. Wird die Sperrklinke verschwenkt, so kann die Falle des Schlosses an der verschwenkten Sperrklinke der Freigabevorrichtung vorbeigehen.

Die freien Schenkel des Ankers umschlingen quasi die Spule des Elektromagneten. Der Anker ist erfindungsgemäß an bzw. in einem Gehäuse der Spule geführt gelagert. Sowohl an dem Anker als auch an dem Elektromagneten sind Führungseinrichtungen vorhanden, die eine axiale Bewegung des Ankers zu der Spule ermöglichen. Die Spule ist dabei im Grund eines Gehäuses der Freigabevorrichtung befestigt. Die Führungsvorrichtung ist so gestaltet, dass an den inneren Seiten der Schenkel des Ankers Führungsbahnen vorhanden sind, die mit Gegenlagern, die sich unterhalb der Spule befinden, zusammenwirken. Durch eine solche Konstruktion ist sichergestellt, dass im Einbau-Zustand der Anker nicht aus dem Gehäuse herausfallen kann. Der Anker ist an keinen weiteren Punkten befestigt und ist somit nur unterhalb der Spule verschiebbar gelagert; dabei ist der Anker federbelastet. Eine der Federlagerungen bewirkt bei einer Nichtbestromung der Spule, dass ein Mittelteil, welches die beiden Schenkel des Ankers verbindet, mit zwei Federn belastet ist, damit der Anker durch einen Sperrhebel in eine Freigaberichtung heraus gedrückt werden kann. Ferner drückt eine Feder den Anker in entgegengesetzte Richtung.

Damit der Anker zwischen dem Gehäuse der Spule und dem Boden der Freigabevorrichtung keine große Reibung hervorruft, sind diese Bereiche mit einer Gleitführung ausgestattet. Darüber hinaus können die Gleitführungen auch mit einer Hochleistungskeramik beschichtet sein. Eine solche Hochleistungskeramik besteht z. B. aus feinsten Keramikpartikeln, die nur wenige Millionstel Millimeter groß sind. Dabei werden die Keramikpartikel in einer chemischen Substanz nach einem Sol-Gel-Verfahren verwendet. Ein daraus entstehendes Material kann z. B. im Sprühverfahren aufgebracht werden und behält seine keramischen Eigenschaften und bekommt neue hinzu, die eine neue Fähigkeit beinhalten. Diese neue Fähigkeit zeichnet sich z. B. durch sehr gute Gleiteigenschaften aus.

In der Sperr-Betriebslage ist die Sperrklinke gegen Rotation in Bezug auf die Falle verriegelt. In dieser Stellung ist es notwendig, entweder eine Handbetätigung des Schlosses durchzuführen, was ein Einziehen der Falle in das Schloss bedeuten würde. Jedoch auch bei Türen mit Panikfunktion kann im Falle einer Panik eine solche entsperrbare Freigabevorrichtung von einer Warte freigeschaltet werden.

Um eine genaue Einstellung des Sperrhebels durchführen zu können, kann dieser beispielsweise an seinem einseitigen Drehpunkt exzentrisch gelagert werden. Durch eine Verdrehung des Exzenters werden somit der Eingriffspunkt und damit auch der Freigabepunkt der Sperrfläche verändert.

Des Weiteren befindet sich in der elektrisch entsperrbaren Freigabevorrichtung eine Rückmeldung für die Stellung des Ankers gegenüber der Spule, wobei eben zwei Zustände "Anker angezogen" bzw. "Anker nicht angezogen" angezeigt werden können. In gleicher Weise gibt es eine Rückmeldung für das Einfahren der Falle des Schlosses in die Freigabevorrichtung. Hierfür ist ein federbelasteter Hebel vorgesehen, der innerhalb der Sperrklinke eingebettet ist. Durch das Auftreffen der Falle auf den Hebel bewirkt dieser in Verbindung mit einem entsprechenden Schaltelement eine Rückmeldung, ob die Falle eingefahren ist oder nicht.

Weitere Einzelheiten und Merkmale sowie Vorteile der Erfindung ergeben sich aus der nachfolgenden Beschreibung eines bevorzugten Ausführungsbeispieles auch anhand der Zeichnungen.

Es zeigen:
- Figur 1:: Eine elektrisch entsperrbare Freigabevorrichtung in der Draufsicht mit gesperrter Sperrklinke.
- Figur 2:: Wie Figur 1, jedoch mit freigegebener Sperrklinke.
- Figur 3:: Eine Anordnung der Schaltelemente für die Rückmeldungen.
- Figur 4:: Einen Ausschnitt eines Sperrhebels mit einer Einstellung über einen Exzenter.
- Figur 5:: Ein Ausführungsbeispiel einer erfindungsgemäßen Spule mit einem Anker in einer Draufsicht.
- Figur 6:: Eine Draufsicht des in Figur 5 verwendeten Ankers.
- Figur 7:: Eine Seitenansicht der in Figur 5 verwendeten Spule (Joch).
- Figur 8:: Eine Vorderansicht der Spule.
- Figur 9:: Eine Rückansicht der verwendeten Spule.
- Figuren 10-13:: Verschiedene Seitenansichten des verwendeten Ankers.
- Figur 14:: Eine Rückansicht auf den Anker.

In den Figuren ist die erfindungsgemäße elektrisch entsperrbare Freigabevorrichtung für Türen nur insoweit dargestellt worden, als es für die Erläuterung der Erfindung von Bedeutung ist.

In den Figuren ist ein Anker 1 und eine zugehörige Spule 2 für eine elektrisch entsperrbare Freigabevorrichtung 26 für eine Tür wiedergegeben.

Der Anker 1 ist erfindungsgemäß U-förmig ausgebildet und weist zwei freie Schenkel 4 und 5 auf. An den beiden Schenkeln 4 und 5 sind Führungsbahnen 8 angeordnet, mit denen der Anker 1 an bzw. unter der Spule 2 gleitend geführt werden kann. Um das Gleiten des Ankers 1 zu verbessern, ist eine Gleitbeschichtung 18 vorzugsweise an den Führungsbahnen 8 des U-förmigen Ankers 1 und an den Gegenlagern 12 der Spule 2 sowie auf einem Boden 54 eines Gehäuses 28 der Freigabevorrichtung 26 vorgesehen. Durch eine derartige Gleitführung, die z. B. aus einer Hochleistungskeramik bestehen kann, kann der Anker 1 in dem Gehäuse 28 der Freigabevorrichtung 26 gegen das Gegenlager 12 an der Spule 2 mit einem sehr geringen Reibungskoeffizienten bewegt werden. Durch die Herabsetzung der Reibungskräfte kann auch die Leistung der Spule 2 herabgesetzt werden, was eine Reduzierung des Stromverbrauches bedeutet und damit eine kleinere Baugröße einer erfindungsgemäßen Freigabevorrichtung 26 ermöglicht.

An seinem freien Ende trägt der eine Schenkel 5 des U-förmigen Ankers 1 eine Gabel 19, die von einer Achse 7 durchgriffen wird, an der eine Sperrrolle 6 gelagert ist. In dem gleichen Schenkel 5 ist auch eine als Sackloch ausgebildete Federkammer 21 angeordnet, die sich achsparallel zum Schenkel 5 erstreckt und zur Aufnahme einer Feder 10 dient. Weiterhin ist an dem Schenkel 5 eine im Wesentlichen mittig angeordnete Rolle 25 gelagert. Statt der ortsfest gelagerten Rolle kann auch ein federbelasteter Keil verwendet werden.

Der andere Schenkel 4 des U-förmigen Ankers 1 ist mit zwei jeweils als Sackloch ausgebildeten Federkammern 22, 23 versehen, die auf einer gemeinsamen Achse hintereinander liegend angeordnet und achsparallel zu dem Schenkel 4 ausgerichtet sind. Diese Federkammern 22, 23 dienen zur Aufnahme von zwei Federn 16, 17 (siehe Figuren 6 und 7). Weiterhin können an dem Schenkel 4 zwei Rollen 24 gelagert sein, die, wie eine Rolle 25 an dem Schenkel 5, mit ihrem Außenumfang geringfügig über die Außenkontur des Schenkels 4 überstehen (vgl. Figur 11). Die Rollen 24 und 25 werden dann verwendet, wenn die Gleitbeschichtung 18 zur Herabsetzung des Reibungskoeffizienten nicht verwendet wird.

An dem Anker 1 ist ein Remanenzstift 9 gelagert, der im Wesentlichen mittig in einem die beiden Schenkel 4, 5 verbindenden Mittelteil 20 angeordnet ist und in Richtung der freien Enden der Schenkel 4, 5 in das Innere des U-förmigen Ankers 1 vorsteht (vgl. Figuren 5 und 14) und mit einer nicht dargestellten Blattfeder belastet ist.

In dem von den beiden Schenkeln 4, 5 umschlossenen Raum ist die Spule 2 gelagert. Die Spule 2 besteht aus einem Gehäuse 15, an dem zwei Führungsflächen als Gegenlager 12 zu den Führungsbahnen 8 ausgebildet sind. Hierdurch wird deutlich, dass der Anker 1 quasi als Schlitten ausgebildet ist und bei einer Bestromung der Spule 2 gegen die Spule 2 gezogen wird. Als Rückstellkräfte dienen die Federn 16, 17 und 10. Durch diese Konstruktion wird der Anker 1 an den beidseitigen Gegenlagern 12 zwangsgeführt, was gleichzeitig eine stabile Einbaulage definiert. In dem Gehäuse 15 ist ein Spulenkörper mit Wicklung 14 gelagert. Der Spulenkörper 14 ist mit einer mittigen Öffnung versehen, in welcher ein Spulenkern 13 sitzt. Der Spulenkörper 14 ist weiterhin auf der nach außen weisenden Seite mit Anschlüssen 3 für eine Stromversorgung versehen. An dem Gehäuse 15, welches als Joch ausgeführt ist, befindet sich auch gleichzeitig eine Spulenbefestigung 11, mit der das Gehäuse 15 an oder in dem Gehäuse 28 befestigt werden kann. Das Gehäuse 15 der Spule 2 ist ganz oder teilweise aus einem ferromagnetischen Material gefertigt; ebenso der Anker 1.

In der Figur 1 wird die gesperrte Freigabevorrichtung 26 wiedergegeben, was bedeutet, dass der Anker 1 in eine Sperrrichtung 32, aufgrund der über die Spule 2 erzeugten Magnetkräfte, gezogen worden ist. Dabei unterstützen die Federn 10 die magnetischen Kräfte der Spule 2.

Gegen die Rolle 6 liegt eine Sperrfläche 48 eines Sperrhebels 33 an. Der Sperrhebel 33 ist einseitig an seinem der Sperrfläche 48 gegenüberliegenden Ende über eine Drehachse 46 drehbar gelagert. Innerhalb des Sperrhebels 33 befindet sich eine Sackbohrung 38, in der eine Feder 37 eintaucht und sich anderenends gegen eine Wandung des Gehäuses 28 abstützt. Die Drehachse 46 kann, wie es in der Figur 4 dargestellt ist, auch als Exzenter 53 ausgebildet sein, um so eine stufenlose Einstellung des Sperrhebels 33 bewirken zu können. Auf der der Sackbohrung 38 gegenüberliegenden Seite befindet sich an dem Sperrhebel 33 eine Anlauffläche 45, die mit einem Vorsprung 36 der Sperrklinke 35 zusammenwirkt. Wie in der Sperrstellung zu sehen ist, kann aufgrund des Vorsprunges 36 die Sperrklinke 35, die über Achsen 44 drehbar gelagert ist, nicht verschwenkt werden, weil der Sperrhebel 33 dieses unterbindet.

Ferner sind der Figur 1 Einbuchtungen 30 und 40 an den Enden des Gehäuses 28 zu entnehmen, in denen Anschlussleisten 29 und 39 vorhanden sind, die sowohl für die elektrische Versorgung der Spule 2 als auch für die Meldungen der Schalter 41 und 42 benötigt werden. Ebenfalls befinden sich in dem Gehäuse 28 Bohrungen 34, um ein entsprechendes Schließblech anschließen zu können und damit den Einbau der Freigabevorrichtung 26 sicherzustellen.

Die Figur 2 zeigt den Zustand, bei dem der Anker 1 aufgrund der nicht stattfindenden Bestromung der Spule 2 aufgrund der Feder 16 in eine Freigaberichtung 31 gedrückt wird. In dieser Stellung werden die Federn 10 in dem Augenblick zusammengedrückt, in dem der Sperrhebel 33 durch die Sperrklinke 35 verschwenkt wird. In dieser Stellung kann die Sperrfläche 48 an der Rolle 6 vorbei gedrückt werden. Durch die Verwendung einer Rolle wird auch hier eine Herabsetzung eines Reibungskoeffizienten zwischen Sperrfläche 48 und Rolle 6 bewirkt.

Durch das Verschwenken der Sperrklinke 35 geht der Vorsprung 36 an der Anlauffläche 45 des Sperrhebels 33 vorbei, was eine Drehung der Sperrklinke 35 ermöglicht. Durch das Drehen der Sperrklinke 35 ist es möglich, die Öffnung der angeschlossenen Tür ohne eine Betätigung des Drückers der Tür zu bewirken. Dieses ist insbesondere für Türen in Flucht- und Rettungswegen von großer Bedeutung.

Die Darstellung der Figur 3 gibt den Blick auf die Schalter 41 und 42 frei. Der Schalter 41 ist für eine Abfrage des Ankers 1 von Wichtigkeit, wobei die Betätigung des Schalters 41 in dem Ausführungsbeispiel durch eine Schaltfahne 51 bewirkt wird.

An dem Schalter 42 befindet sich ein Schaltstift 49, der mit einer Schaltfläche 50 des Hebels 47 der Fallenabfrage zusammenwirkt. Der Hebel 47 wird dabei innerhalb des Gehäuses 28 in einer Führungsnut 52 verschiebbar gelagert. Beim Einfahren einer nicht dargestellten Falle würde der Hebel 47 in der Darstellung der Figur 3 nach links verschoben, was aufgrund des Zusammenwirkens der Schaltfläche 50 mit dem Schaltstift 49 eine Betätigung des Schalters 42 bewirken würde. Damit der Hebel 47 wieder in seine Ausgangslage zurück gedrückt werden kann, befindet sich zwischen dem Hebel 47 und einer nicht näher bezeichneten Gehäusewand des Gehäuses 28 eine Feder 43.

Die vorbeschriebene elektrisch entsperrbare Freigabevorrichtung 26 ist für jede beliebige Einbaulage einsetzbar und auch unter Druck auf die Sperrklinke 35 bei einem Abfallen des Ankers 1 entsperrbar.

### Bezugszeichenliste

- 1: Anker
- 2: Spule
- 3: Anschlüsse
- 4: Schenkel
- 5: Schenkel
- 6: Sperrrolle
- 7: Achse
- 8: Führungsbahn
- 9: Remanenzstift
- 10: Feder
- 11: Spulenbefestigung
- 12: Gegenlager
- 13: Spulenkern
- 14: Spulenkörper mit Wickelung
- 15: Gehäuse
- 16: Feder
- 17: Feder
- 18: Gleitbeschichtung
- 19: Gabel
- 20: Mittelteil
- 21: Federkammer
- 22: Federkammer
- 23: Federkammer
- 24: Rolle
- 25: Rolle
- 26: Freigabevorrichtung
- 28: Gehäuse
- 29: Anschlussleiste
- 30: Einbuchtung
- 31: Freigaberichtung
- 32: Sperrrichtung
- 33: Sperrhebel
- 34: Bohrung
- 35: Sperrklinke
- 36: Vorsprung
- 37: Feder
- 38: Sackbohrung
- 39: Anschlussleiste
- 40: Einbuchtung
- 41: Schalter
- 42: Schalter
- 43: Feder
- 44: Achse
- 45: Anlauffläche
- 46: Drehachse
- 47: Hebel (Fallenabfrage)
- 48: Sperrfläche
- 49: Schaltstift
- 50: Schaltfläche
- 51: Schaltfahne
- 52: Führungsnut
- 53: Exzenter
- 54: Boden

## Patentansprüche

1. Elektrisch entsperrbare Freigabevorrichtung (26) für Türen, die zum Einbau in Türrahmen von einflügeligen Türen oder im Standflügel von zweiflügeligen Türen geeignet ist, wobei die Türen mit einem Schloss, das eine Falle aufweist, ausgestattet sind, wobei die Freigabevorrichtung (26) einen Sperrhebel (33) und einen Elektromagneten mit einem Anker (1) und einer Spule (2) aufweist, wobei der Sperrhebel (33) eine Sperrfläche (48) und eine Anlauffläche (45) aufweist, an der ein Vorsprung (36) einer Sperrklinke (35) der Freigabevorrichtung bei einem Verschwenken der Sperrklinke (35) in Richtung der Anlauffläche (45) anschlägt und mit ihr in Eingriff gelangt, wobei die Sperrfläche (48) an einer der Sperrklinke (35) abgewandten Seite des Sperrhebels (33) ausgebildet ist, wobei in einer Sperr-Betriebslage, in der die Spule (2) bestromt wird, der Anker (1) aufgrund einer Magnetkraft der Spule (2) zu der Sperrfläche (48) hin bewegt wird und an ihr derart zu liegen kommt, dass der Sperrhebel (33) gegen ein Außer-Eingriff-Gelangen des Vorsprungs (36) mit der Anlauffläche (45) gesperrt ist, und wobei in einer Entsperr-Betriebslage, in der die Spule (2) nicht bestromt wird, der Anker (1) mittels eines Federelements (16) von der Sperrfläche (48) weg gedrängt wird, sodass ein Außer-Eingriff-Gelangen des Vorsprungs (36) mit der Anlauffläche (45) ermöglicht ist, wobei der Anker (1) U-förmig ausgebildet ist und zwei Schenkel (4, 5) aufweist, **dadurch gekennzeichnet, dass** die Schenkel (4, 5), an bzw. in einem Gehäuse (15) der Spule (2) geführt gelagert sind und dass der Anker (1) an der Sperrfläche (48) mittels einer drehbar gelagerten Sperrrolle (6) oder eines federbelasteten Keils zu liegen kommt, die bzw. der an einer Gabel (19) angeordnet ist, die an einem dem Sperrhebel (33) zugewandten Ende eines ersten Schenkels (5) des U-förmigen Ankers (1) ausgebildet ist.

2. Freigabevorrichtung nach Anspruch 1, **dadurch gekennzeichnet, dass** der Vorsprung (36) in der Entsperr-Betriebslage bei einem weitergehenden Verschwenken der Sperrklinke (35) an der Anlauffläche vorbeigeht und der Vorsprung (36) mit der Anlauffläche (45) außer Eingriff gelangt.

3. Freigabevorrichtung nach Anspruch 1 oder 2, **dadurch gekennzeichnet, dass** an den Schenkeln (4, 5) des U-förmigen Ankers (1) Führungsbahnen (8) angeordnet sind.

4. Freigabevorrichtung nach Anspruch 3, **dadurch gekennzeichnet, dass** an dem Gehäuse (15) Gegenlager (12) für die Führungsbahnen (8) vorhanden sind, an denen der Anker (1) geführt ist.

5. Freigabevorrichtung nach Anspruch 4, **dadurch gekennzeichnet, dass** die Gegenlager (12) seitlich an dem Gehäuse (15) angeordnet sind.

6. Freigabevorrichtung nach einem der vorhergehenden Ansprüche, **dadurch gekennzeichnet, dass** in den Schenkeln (4, 5) Federkammern (21, 22, 23) zur Aufnahme von Federn (10, 16, 17) vorhanden sind.

7. Freigabevorrichtung nach Anspruch 6, **dadurch gekennzeichnet, dass** in dem Schenkel (5) die Federkammer (21) und in dem Schenkel (4) zwei Federkammern (22, 23) vorgesehen sind.

8. Freigabevorrichtung nach einem der vorhergehenden Ansprüche, **dadurch gekennzeichnet, dass** an dem Anker (1) Rollen (24, 25) vorgesehen sind.

9. Freigabevorrichtung nach Anspruch 8, **dadurch gekennzeichnet, dass** an dem Schenkel (5) eine Rolle (25) und an dem zweiten Schenkel (4) zwei Rollen (24) jeweils drehbar gelagert sind.

10. Freigabevorrichtung nach einem der Ansprüche 3 bis 9, **dadurch gekennzeichnet, dass** der Anker (1) zumindest bereichsweise an den Führungsbahnen (8) und/oder an einer Unterseite, die zu einem Boden (54) eines die Freigabevorrichtung (26) aufnehmenden Gehäuses (28) weist, mit einer Gleitbeschichtung (18) versehen ist.

11. Freigabevorrichtung nach Anspruch 10, **dadurch gekennzeichnet, dass** die Gleitbeschichtung (18) aus einer Hochleistungskeramik besteht.

12. Freigabevorrichtung nach Anspruch 10 oder 11, **dadurch gekennzeichnet, dass** das Gehäuse (15) der Spule (2) an seiner Unterseite eine Spulenbefestigung (11) aufweist, die mit dem Boden (54) des Gehäuses (28) verbunden wird.

13. Freigabevorrichtung nach einem der vorhergehenden Ansprüche, **dadurch gekennzeichnet, dass** in einem die Schenkel (4, 5) verbindenden Mittelteil (20) des Ankers (1) ein Remanenzstift (9) beweglich gelagert ist.

14. Freigabevorrichtung nach einem der vorhergehenden Ansprüche, **dadurch gekennzeichnet, dass** der Sperrhebel (33) an einem Ende eine drehbare Lagerung mit einer Drehachse (46) und an einem anderen Ende die Sperrfläche (48) aufweist.

15. Freigabevorrichtung nach Anspruch 14, **dadurch gekennzeichnet, dass** die Drehachse (46) mit einem Exzenter (53) zur Justage des Sperrhebels (33) ausgestattet ist.

16. Freigabevorrichtung nach einem der vorhergehenden Ansprüche, **dadurch gekennzeichnet, dass** der Anker (1) axial zum Gehäuse (15) verschiebbar gelagert ist.

17. Freigabevorrichtung nach einem der vorhergehenden Ansprüche, **dadurch gekennzeichnet, dass** innerhalb der Sperrklinke (35) eine Fallenabfrage (47) in Form eines verschiebbaren Hebels angeordnet ist, der mit einer Feder (43) belastet ist und einen Schalter (42) betätigt.

18. Freigabevorrichtung nach einem der vorhergehenden Ansprüche, **dadurch gekennzeichnet, dass** eine Sperrstellung des Ankers (1) mittels eines Schalters (41) abgefragt wird.

19. Freigabevorrichtung nach einem der vorhergehenden Ansprüche, **dadurch gekennzeichnet, dass** der Sperrhebel (33) mit einer Feder (37), die in eine Sackbohrung (38) des Sperrhebels (33) eintaucht, belastet ist.

20. Freigabevorrichtung nach einem der vorhergehenden Ansprüche, **dadurch gekennzeichnet, dass** das Gehäuse (15) der Spule (2) aus einem ferromagnetischen Material besteht.

21. Freigabevorrichtung nach einem der vorhergehenden Ansprüche, **dadurch gekennzeichnet, dass** die Freigabevorrichtung (26) lageunabhängig eingebaut werden kann und in jeder Einbaulage einwandfrei eine Freigabe der Falle bewirken kann.

22. Freigabevorrichtung nach einem der vorhergehenden Ansprüche, **dadurch gekennzeichnet, dass** die Freigabevorrichtung (26) für Türen in Flucht- und Rettungswegen und/oder Feuerschutztüren verwendet werden kann.

## Claims

1. An electrically unblockable releasing device (26) for doors, which is suitable for mounting in the door frame of single leaf doors or in the inactive leaf of double leaf doors, wherein the doors are equipped with a lock having a latch-bolt, wherein the releasing device (26) has a ratchet lever (33) and an electromagnet with an armature (1) and a coil (2), wherein the ratchet lever (33) has a blocking surface (48) and a contacting surface (45), at which, during a pivoting of the detent (35) into the direction of the contacting surface (45), a projection (36) of a detent (35) of the releasing device abuts and engages therein, wherein the blocking surface (48) is formed at a side of the ratchet lever (33) facing away from the detent (35), wherein in an operational blocking position, in which power is supplied to the coil (2), the armature (1), due to a magnetic force of the coil (2), is moved towards the blocking surface (48) and bears against it such that the ratchet lever (33) is blocked against a disengagement of the projection (36) from the contacting surface (45), and wherein in an operational unblocking position, in which no power is supplied to the coil (2), the armature (1) is urged away from the blocking surface (48) by means of a spring element (16), such that the projection (36) is allowed to reach a disengagement from the contacting surface (45), wherein the armature (1) is U-shaped and has two legs (4, 5), the legs (4, 5) being guided and supported at, respectively in the housing (15) of the coil (2), **characterized in that** the armature (1) will bear against the blocking surface (48) by means of a rotatably supported blocking roller (6) or a spring-loaded wedge, which is disposed in a fork (19), which is formed at an end, facing the ratchet lever (33), of the first leg (5) of the U-shaped armature (1).

2. A releasing device according to claim 1, **characterized in that**, in the operational unblocking position, upon further pivoting of the detent (35), the projection (36) passes the contacting surface and the projection (36) reaches disengagement from the contacting surface (45).

3. A releasing device according to claim 1 or 2 **characterized in that** guiding paths (8) are disposed at the legs (4, 5) of the U-shaped armature (1).

4. A releasing device according to claim 3, **characterized in that** counter-supports (12) for the guiding paths (8), in which the armature (1) is guided, are provided at the housing (15).

5. A releasing device according to claim 4, **characterized in that** the counter-supports (12) are disposed laterally at the housing (15).

6. A releasing device according to one of the preceding claims, **characterized in that** spring compartments (21, 22, 23) for the accommodation of springs (10, 16, 17) are provided in the legs (4, 5).

7. A releasing device according to claim 6, **characterized in that** the spring compartment (21) is provided in the leg (5) and two spring compartments (22, 23) in the leg (4).

8. A releasing device according to one of the preceding claims, **characterized in that** rollers (24, 25) are provided at the armature (1).

9. A releasing device according to claim 8, **characterized in that** a roller (25) at the leg (5) and two rollers (24) at the leg (4) are respectively rotatably supported.

10. A releasing device according to one of the claims 3 to 9, **characterized in that** the armature (1) is provided with a slide coating (18) at least partially at the guiding paths (8) and/or at an underside, which is oriented to a bottom (54) of a housing (28) accommodating the releasing device (26).

11. A releasing device according to claim 10, **characterized in that** the slide coating (18) consists of high performance ceramics.

12. A releasing device according to claim 10 or 11, **characterized in that** the housing (15) of the coil (2) has a coil attachment (11) at its underside, which attachment is connected to the bottom (54) of the housing (28).

13. A releasing device according to one of the preceding claims, **characterized in that** a remanence pin (9) is movably supported in a median part (20) of the armature (1) connecting the legs (4, 5).

14. A releasing device according to one of the preceding claims, **characterized in that** the ratchet lever (33) has a rotatable support with an axis of rotation (46) at one end and the blocking surface (48) at another end.

15. A releasing device according to claim 14, **characterized in that** the axis of rotation (46) is equipped with an eccentric (53) for adjusting the ratchet lever (33).

16. A releasing device according to one of the preceding claims, **characterized in that** the armature (1) is supported displaceably and axially with regard to the housing (15).

17. A releasing device according to one of the preceding claims, **characterized in that** a latch-bolt interrogation (47) in the shape of a displaceable lever, which is loaded by a spring (43) and actuates a switch (42), is disposed within the detent (35).

18. A releasing device according to one of the preceding claims, **characterized in that** a blocking position of the armature (1) is interrogated by means of a switch (41).

19. A releasing device according to one of the preceding claims, **characterized in that** the ratchet lever (33) is loaded by a spring (37), which plunges into a pocket bore (38) of the ratchet lever (33).

20. A releasing device according to one of the preceding claims, **characterized in that** the housing (15) of the coil (2) is made from ferromagnetic material.

21. A releasing device according to one of the preceding claims, **characterized in that** the releasing device (26) can be mounted position-independently and is able to effect a perfect release of the latch-bolt from any mounting position.

22. A releasing device according to one of the preceding claims, **characterized in that** the releasing device (26) can be used for doors in emergency and escape routes and/or in fire rated doors.

## Revendications

1. Dispositif de relâchement (26) pour portes, qui est électriquement déblocable et susceptible d'être installé dans le cadre de porte de portes à un vantail ou dans le vantail inactif de portes à deux vantaux, les portes étant équipées d'une serrure ayant un pêne demi-tour, le dispositif de relâchement (26) présentant un levier de blocage (33) et un électro-aimant avec une armature (1) et une bobine (2), le levier de blocage (33) présentant une surface de blocage (48) et une surface d'attaque (45), contre laquelle une projection (36) d'un cliquet d'arrêt (35) du dispositif de relâchement bute et vient s'y engager lors d'un pivotement du cliquet d'arrêt (35) dans la direction de la surface d'attaque (45), la surface de blocage (48) étant aménagée sur une face du levier de blocage (33) cachée du cliquet d'arrêt (35) ; dans une position de fonctionnement de blocage, où la bobine (2) est alimentée en courant, l'armature (1) étant déplacée vers la surface de blocage (48) en raison d'une force magnétique de la bobine (2) et venant se poser contre la surface de façon à ce que le levier de blocage (33) est bloqué contre un désengagement de la projection (36) de la surface d'attaque (45), et dans une position de fonctionnement de déblocage, où la bobine (2) n'est pas alimentée en courant, l'armature (1) étant refoulée de la surface de blocage (48) au moyen d'un élément à ressort (16), de façon à permettre à la projection (36) d'arriver à se désengager de la surface d'attaque (45), l'armature (1) étant aménagée en forme de U et présentant deux branches (4, 5), les branches (4, 5) étant supportées de façon guidée sur, respectivement dans un boîtier (15) de la bobine (2), **caractérisé en ce que** l'armature (1) vient se poser contre la surface de blocage (48) au moyen d'un galet de blocage (6) supporté de façon rotatif ou d'une clavette chargée par ressort, lequel respectivement laquelle est agencé(e) sur une fourchette (19), qui est aménagée sur une extrémité d'une première branche (5) de l'armature (1) en forme de U, extrémité qui est orientée vers le levier de blocage (33).

2. Dispositif de relâchement selon la revendication 1, **caractérisé en ce que**, dans la position de fonctionnement de déblocage lors d'un pivotement poursuivi du cliquet d'arrêt (35), la projection (36) passe devant la surface d'attaque et la projection (36) arrive à se désengager de la surface d'attaque (45).

3. Dispositif de relâchement selon la revendication 1 ou 2, **caractérisé en ce que** des voies de guidage (8) sont agencées sur les branches (4, 5) de l'armature (1) en forme de U.

4. Dispositif de relâchement selon la revendication 3, **caractérisé en ce que** des paliers de support (12) pour les voies de guidage (8), dans lesquelles l'armature (1) est guidée, sont prévus sur le boîtier (15).

5. Dispositif de relâchement selon la revendication 4, **caractérisé en ce que** les paliers de support (12) sont agencés latéralement sur le boîtier (15).

6. Dispositif de relâchement selon l'une des revendications précédentes, **caractérisé en ce que** des chambres à ressort (21, 22, 23) pour le logement de ressorts (10, 16, 17) sont prévues dans les branches (4, 5).

7. Dispositif de relâchement selon la revendication 6, **caractérisé en ce que** la chambre à ressort (21) est prévue dans la branche (5) et deux chambres à ressort (22, 23) sont prévues dans la branche (4).

8. Dispositif de relâchement selon l'une des revendications précédentes, **caractérisé en ce que** des galets (24, 25) sont prévus sur l'armature (1).

9. Dispositif de relâchement selon la revendication 8, **caractérisé en ce que** respectivement un galet (25) sur la branche (5) et deux galets (24) sur la deuxième branche (4) sont logés de façon rotative.

10. Dispositif de relâchement selon l'une des revendications 3 à 9, **caractérisé en ce que** l'armature (1) est pourvue d'un revêtement glissant (18) au moins partiellement sur les voies de guidage (8) et/ou sur une sous-face orientée vers le fond (54) d'un boîtier (28) logeant le dispositif de relâchement (26).

11. Dispositif de relâchement selon la revendication 10, **caractérisé en ce que** le revêtement glissant (18) consiste en une céramique fine.

12. Dispositif de relâchement selon la revendication 10 ou 11, **caractérisé en ce que** le boîtier (15) de la bobine (2), sur sa sous-face, présente une fixation de bobine (11), laquelle est connectée avec le fond (54) du boîtier (28).

13. Dispositif de relâchement selon l'une des revendications précédentes, **caractérisé en ce qu'**une goupille de rémanence (9) est logée de façon mobile dans une partie médiane (20) de l'armature (1) reliant les branches (4, 5).

14. Dispositif de relâchement selon l'une des revendications précédentes, **caractérisé en ce que**, sur une extrémité, le levier de blocage (33) présente un palier rotatif avec un axe de rotation (46) et, sur l'autre extrémité, la surface de blocage (48).

15. Dispositif de relâchement selon la revendication 14, **caractérisé en ce que** l'axe de rotation (46) est équipé d'un excentrique (53) pour l'ajustage du levier de blocage (33).

16. Dispositif de relâchement selon l'une des revendications précédentes, **caractérisé en ce que** l'armature (1) est supportée de façon déplaçable axialement par rapport au boîtier (15).

17. Dispositif de relâchement selon l'une des revendications précédentes, **caractérisé en ce qu'**une interrogation du pêne demi-tour (47) sous forme d'un levier déplaçable, qui est chargé par un ressort (43) et actionne d'un interrupteur (42), est agencée à l'intérieur du cliquet d'arrêt (35).

18. Dispositif de relâchement selon l'une des revendications précédentes, **caractérisé en ce qu'**une position de blocage de l'armature (1) est interrogée au moyen d'un interrupteur (41).

19. Dispositif de relâchement selon l'une des revendications précédentes, **caractérisé en ce que** le levier de blocage (33) est chargé par un ressort (37) qui s'enfonce dans un trou borgne (38) du levier de blocage (33).

20. Dispositif de relâchement selon l'une des revendications précédentes, **caractérisé en ce que** le boîtier (15) de la bobine (2) consiste en un matériau ferromagnétique.

21. Dispositif de relâchement selon l'une des revendications précédentes, **caractérisé en ce que** le dispositif de relâchement (26) peut être installé dans n'importe quelle direction et qu'il peut effectuer un relâchement sans défaut du pêne demi-tour dans chaque position d'installation.

22. Dispositif de relâchement selon l'une des revendications précédentes, **caractérisé en ce que** le dispositif de relâchement (26) peut être employé pour portes dans des issues de secours et de sauvetage et/ou dans de portes coupe-feu.
